# EUROPÄISCHE PATENTSCHRIFT

(11) **EP 2 402 943 B1**
(45) Veröffentlichungstag und Bekanntmachung des Hinweises auf die Patenterteilung: **24.08.2016**
(21) Anmeldenummer: 11182965.1
(22) Anmeldetag: 30.01.2007
(51) Int. Cl.: H04S 5/00, G10L 19/02, G10L 19/008, H04R 5/04

(54) **Vorrichtung und Verfahren zum Erzeugen eines Umgebungssignals**
Method and device for creating an environmental signal
Dispositif et procédé de production d'un signal d'environnement

(30) Priorität: 12.04.2006 DE 102006017280; 12.04.2006 US 744718 P
(43) Veröffentlichungstag der Anmeldung: 04.01.2012
(62) Teilanmeldung aus: 07703145.8
(73) Patentinhaber: Fraunhofer-Gesellschaft zur Förderung der angewandten Forschung e.V., 80686 München (DE)
(72) Erfinder: Hellmuth, Oliver, 91052 Erlangen (DE); Herre, Jürgen, 91054 Buckenhof (DE); Geyersberger, Stephan, 97076 Würzburg (DE); Walther, Andreas, 1023 Crissier (CH); Janssen, Christiaan, 10997 Berlin (DE)
(74) Vertreter: Zinkler, Franz

(56) Entgegenhaltungen:
- US-A- 4 076 969
- US-A1- 2006 018 486
- DEUTSCH ET AL: "Restoration of Historical Recordings by means of Digital Signal Processing", AUDIO ENGINEERING SOCIETY. CONVENTION PREPRINT, XX, XX, Nr. 2091, 30. März 1984 (1984-03-30), Seiten 1-9, XP007917714,
- XAVIER RODET ET AL: "Detection and modeling of fast attack transients", PROC. OF INTL. COMPUTER MUSIC CONF. (ICMC), 1. September 2001 (2001-09-01), Seiten 1-4, XP55027013,
- GOODWIN M ET AL: "ENHANCEMENT OF AUDIO SIGNALS USING TRANSIENT DETECTION AND MODIFICATION", AUDIO ENGINEERING SOCIETY CONVENTION PAPER, NEW YORK, NY, US, Bd. 6255, 2004, Seiten 2-11, XP008061973,

## Beschreibung

Die vorliegende Erfindung bezieht sich auf die Audiosignalverarbeitung und insbesondere auf Konzepte zum Erzeugen von Umgebungssignalen (Ambience-Signalen) für Lautsprecher in einem Multikanal-Szenario, für die kein eigenes Lautsprechersignal übertragen worden ist.

Multikanal-Audiomaterial wird mehr und mehr populär. Dies hat dazu geführt, dass inzwischen auch viele Endbenutzer Multikanal-Wiedergabesysteme besitzen. Dies ist hauptsächlich darauf zurückzuführen, dass DVDs immer populärer werden, und dass daher auch viele Benutzer von DVDs inzwischen 5.1-Multikanal-Ausrüstungen haben. Solche Wiedergabesysteme bestehen im allgemeinen aus drei Lautsprechern L (Links), C (Center) und R (Rechts), die typischerweise vor dem Benutzer angeordnet sind, und zwei Lautsprechern Ls und Rs, die hinter dem Benutzer angeordnet sind, und typischerweise noch aus einem LFE-Kanal, der auch Niederfrequenz-Effekt-Kanal oder Subwoofer genannt wird. Ein solches Kanal-Szenario ist in Fig. 10 und in Fig. 11 angedeutet. Während die Positionierung der Lautsprecher L, C, R, Ls, Rs, bezüglich des Benutzers wie in den Figuren 10 und 11 gezeichnet vorgenommen werden sollte, damit der Benutzer einen möglichst guten Höreindruck bekommt, ist die Positionierung des LFE-Kanals (in Figs. 10 und 11 nicht gezeigt) nicht so entscheidend, da das Ohr bei derart niedrigen Frequenzen keine Lokalisierung vornehmen kann und der LFE-Kanal somit irgendwo, wo er aufgrund seiner beträchtlichen Größe nicht stört, angeordnet werden kann.

Ein solches Mehrkanalsystem erzeugt mehrere Vorteile gegenüber einer typischen Stereo-Reproduktion, die eine Zweikanal-Reproduktion ist, wie sie z.B. in Fig. 9 gezeigt ist.

Auch außerhalb der optimalen mittigen Hörposition ergibt sich eine verbesserte Stabilität des vorderen Höreindrucks, der auch als "Front Image" bezeichnet wird, und zwar aufgrund des Mitten-Kanals. Es ergibt sich somit ein größerer "Sweet-Spot", wobei "Sweet Spot" für die optimale Hörposition steht.

Ferner hat der Zuhörer ein besseres Gefühl des "Eintauchens" in die Audioszene aufgrund der beiden hinteren Lautsprecher Ls und Rs.

Dennoch existiert eine riesige Anzahl an im Besitz des Benutzers befindlichen oder allgemein verfügbaren Audiomaterials, das nur als Stereomaterial existiert, das also nur zwei Kanäle hat, nämlich den linken Kanal und den rechten Kanal. Typische Tonträger für solche Stereostücke sind Kompakt-Disks.

Um ein solches Stereomaterial über eine 5.1-Multikanal-Audioanlage abzuspielen, hat man zwei Optionen, die gemäß der ITU empfohlen werden.

Die erste Option besteht darin, den linken und den rechten Kanal über den linken und den rechten Lautsprecher des Multikanal-Wiedergabesystems abzuspielen. Nachteilig an dieser Lösung ist jedoch, dass man die Vielzahl der bereits bestehenden Lautsprecher nicht ausnutzt, dass man also das Vorhandensein des Center-Lautsprechers und der beiden hinteren Lautsprecher nicht vorteilhaft ausnutzt.

Eine andere Option besteht darin, die zwei Kanäle in ein Multikanalsignal umzuwandeln. Dies kann während der Wiedergabe oder durch eine spezielle Vorverarbeitung geschehen, welche alle sechs Lautsprecher des beispielsweise vorhandenen 5.1- Wiedergabesystems vorteilhaft ausnutzt und damit zu einem verbesserten Höreindruck führt, wenn das Hochmischen oder der "Upmix" von zwei Kanälen auf 5 bzw. 6 Kanäle fehlerfrei durchgeführt wird.

Nur dann hat die zweite Option, also die Verwendung sämtlicher Lautsprecher des Mehrkanalsystems einen Vorteil gegenüber der ersten Lösung, wenn man also keine Upmix-Fehler begeht. Solche Upmix-Fehler können insbesondere störend sein, wenn Signale für die hinteren Lautsprecher, welche auch als Ambience-Signale oder Umgebungssignale bekannt sind, nicht fehlerfrei erzeugt werden.

Eine Möglichkeit, diesen sogenannten Upmix-Prozess durchzuführen, ist unter dem Stichwort "Direct Ambience-Konzept" bekannt. Die Direktschallquellen werden durch die drei vorderen Kanäle derart wiedergegeben, dass sie von dem Benutzer an der gleichen Position wie in der ursprünglichen Zweikanalversion wahrgenommen werden. Die ursprüngliche Zweikanalversion ist in Fig. 9 schematisch dargestellt, und zwar am Beispiel verschiedener Drum-Instrumente.

Fig. 10 zeigt eine hochgemischte Version des Konzepts, bei der alle ursprünglichen Schallquellen, also die Drum-Instrumente wieder von den drei vorderen Lautsprecher L, C und R wiedergegeben werden, wobei zusätzlich von den beiden hinteren Lautsprechern spezielle Umgebungssignale ausgegeben werden. Der Ausdruck "Direkt-Schallquelle" wird somit dazu verwendet, um einen Ton zu beschreiben, der nur und direkt von einer diskreten Schallquelle wie beispielsweise einem Drum-Instrument oder einem anderen Instrument oder allgemein einem speziellen Audioobjekt kommt, wie es schematisch z.B. in Fig. 9 anhand eines Drum-Instruments dargestellt ist. Irgendwelche zusätzlichen Töne, wie beispielsweise aufgrund von Wandreflexionen etc. sind in einer solchen Direktschallquelle nicht vorhanden. In diesem Szenario bestehen die Schallsignale, die von den beiden hinteren Lautsprechern Ls, Rs in Fig. 10 abgegeben werden, nur aus Umgebungssignalen, die in der ursprünglichen Aufzeichnung vorhanden sind oder nicht. Solche Umgebungssignale oder "Ambience"-Signale gehören nicht zu einer einzigen Schallquelle, sondern tragen zur Reproduktion der Raumakustik einer Aufzeichnung bei und führen somit zu dem sogenannten "Eintauch"-Gefühl des Zuhörers.

Ein weiteres Alternativkonzept, das als "In-the-Band"-Konzept bezeichnet ist, ist in Fig. 11 schematisch dargestellt. Jeder Schalltyp, also Direktschallquellen und umgebungs-artige Töne werden alle um den Zuhörer herum positioniert. Die Position eines Tons ist unabhängig von seiner Charakteristik (Direktschallquellen oder umgebungs-artige Töne) und hängt nur von dem spezifischen Entwurf des Algorithmus ab, wie es z.B. in Fig. 11 dargestellt ist. So wurde in Fig. 11 durch den Upmix-Algorithmus bestimmt, dass die beiden Instrumente 1100 und 1102 seitlich bezüglich des Zuhörers positioniert werden, während die beiden Instrumente 1104 und 1106 vor dem Benutzer positioniert werden. Dies führt dazu, dass die beiden hinteren Lautsprecher Ls, Rs nunmehr auch Anteile der beiden Instrumente 1100 und 1102 enthalten und nicht mehr nur umgebungs-artige Töne, wie es bei Fig. 10 noch der Fall war, wo dieselben Instrumente alle vor dem Benutzer positioniert worden sind.

Die Fachveröffentlichung "C. Avendano und J.M. Jot: "Ambience Extraction and Synthesis from Stereo Signals for Multichannel Audio Upmix", IEEE International Conference on Acoustics, Speech and Signal Processing, ICASSP 02, Orlando, Fl, May 2002" offenbart eine Frequenzbereichstechnik, um Umgebungsinformationen in Stereo-Audiosignalen zu identifizieren und zu extrahieren. Dieses Konzept basiert auf der Berechnung einer Inter-Kanal-Kohärenz und einer nichtlinearen Abbildungsfunktion, die es erlauben soll, Zeit-Frequenz-Regionen in dem Stereosignal zu bestimmen, die hauptsächlich aus Umgebungs-Komponenten bestehen. Umgebungssignale werden dann synthetisiert und verwendet, um die hinteren Kanäle oder "Surround"-Kanäle Ls, Rs (Figs. 10 und 11) eines Multikanal-Wiedergabesystems zu speichern.

In der Fachveröffentlichung "R. Irwan und Ronald M. Aarts: "A method to convert stereo to multi-channel sound", The proceedings of the AES 19th International Conference, Schloss Elmau, Deutschland, Juni 21-24, Seiten 139-143, 2001" wird ein Verfahren präsentiert, um ein Stereosignal in ein Multikanalsignal umzuwandeln. Das Signal für die Surround-Kanäle wird unter Verwendung einer Kreuzkorrelationstechnik berechnet. Eine Hauptkomponentenanalyse (PCA; PCA = Principle Component Analysis) wird verwendet, um einen Vektor zu berechnen, der eine Richtung des dominanten Signals anzeigt. Dieser Vektor wird dann von einer ZweiKanal-Darstellung auf eine Drei-Kanal-Darstellung abgebildet, um die drei vorderen Kanäle zu erzeugen.

Die Fachveröffentlichung "G. Soulodre, "Ambience-Based Upmixing", Workshop "Spatial Coding Of Surround Sound: A Progress Report", 117th AES Convention, San Francisco, CA, USA, 2004" offenbart ein System, das ein Multikanalsignal aus einem Stereosignal erzeugt. Das Signal wird in sogenannte individuelle Quellenströme und Umgebungsströme zerlegt. Basierend auf diesen Strömen synthetisiert ein sogenannter "Ästhetik-Prozessor" das Multikanal-Ausgangssignal.

Alle bekannten Techniken versuchen auf verschiedene Arten und Weisen die Ambience-Signale bzw. Umgebungssignale aus dem ursprünglichen Stereosignal zu extrahieren oder sogar aus Rauschen bzw. weiteren Informationen zu synthetisieren, wobei zur Synthese der Ambience-Signale auch Informationen, welche nicht im Stereosignal sind, verwendet werden können. Letztendlich geht es jedoch immer darum, Informationen aus dem Stereosignal zu extrahieren bzw. Informationen in ein Wiedergabe-Szenario einzuspeisen, die nicht explizit vorliegen, da typischerweise nur ein Zweikanal-Stereosignal und gegebenenfalls irgendwelche Zusatzinformationen bzw. Metainformationen zur Verfügung stehen.

Insofern ist die Extraktion oder teilweise Extraktion und teilweise Synthetisierung von solchen Umgebungssignalen eine riskante Angelegenheit, da es ein Benutzer als störend empfinden würde, wenn in den Umgebungskanälen Informationen von Schallquellen enthalten sind, die der Benutzer als direkt von vorne kommend, also vom linken Kanal, mittleren Kanal und rechten Kanal kommend identifiziert. Aus diesem Grund würde man eine Erzeugung von Umgebungssignalen sehr "defensiv" machen, um ganz sicher zu gehen, dass keine vom Benutzer als störend empfundenen Artefakte erzeugt werden. Der andere Extremfall, wenn man zu defensiv bei der Erzeugung der Umgebungssignale agiert, besteht darin, dass ein sehr leises, bzw. kaum mehr wahrnehmbares Umgebungssignal extrahiert wird, oder dass das Umgebungssignal nur noch Rauschen hat, jedoch keine besonderen Informationen mehr hat, so dass das Umgebungssignal sehr wenig zum Hörgenuss beiträgt und eigentlich in diesem Fall ganz weggelassen werden könnte.

Problematisch bei der Erzeugung des Umgebungssignals ist somit, dass man einerseits ein Umgebungssignal erzeugt, das Informationen umfasst, die über normales Rauschen hinausgehen, das jedoch das Umgebungssignal nicht zu hörbaren Artefakten führt, dass also ein richtiges Maß zwischen Hörbarkeit und Informationsgehalt beibehalten wird.

Die US 2006/0018486 A1 offenbart ein effizientes Filter zum Erzeugen eines künstlichen Umgebungssignals. Das Filter umfasst ein Transientenreduktionsmodul, das angepasst ist, um Transienten in einem Audiosignal zu reduzieren, wobei das Audiosignal ein oder mehrere Kanäle umfasst. Ferner umfasst das Filter ein Verhallungsfilter, das angepasst ist, um das Transientenreduzierte Signal zu empfangen und ein Hallsignal zu erzeugen, das einen oder mehrere Kanäle aufweist und dem Transientenreduzierten Signal entspricht.

Das US-Patent Nr. 4,076,969 A offenbart ein Impulsrauschreduktionssystem zum Erfassen von unerwünschten Pop- und Click-Tonsignalen, die durch mechanische Defekte auf einem Aufzeichnungsmedium erzeugt werden. Ein paar von vollständig oder teilweise korrelierten Signalen wird aus den aufgezeichneten Toninformationen mittels eines Stereo-Aufnahmegeräts erzeugt. Die Ausgangssignale des Stereoaufnahmegeräts werden kombiniert, so dass erwünschte Tonsignale, die durch eine Horizontalbewegung auf dem Aufzeichnungsmedium erzeugt werden, substrahiert werden und unerwünschte Signale, die durch eine Vertikalbewegung auf dem Aufzeichnungsmedium erzeugt werden, addiert werden. Das resultierende unerwünschte Signal wird als Rauschsignal erfasst. Ein Steuersignal, das vor der führenden Flanke des erfassten unerwünschten Tonsignals startet, und das eine Breite hat, die größer als die Breite des erfassten unerwünschten Tonsignals ist, wird in dem System verwendet, um die unerwünschten Signale zu eliminieren.

Die Fachveröffentlichung "Restauration of Historical Recordings by Means of Digital Signal Processing", Preprint No. 2091, W.A. Deutsch, u.a., 75th Convention 1984 bezieht sich darauf, die Gesamtqualität der Aufzeichnungen zu verbessern, die durch mehrere Störungen verschlechtert worden sind. Insbesondere sollen impulsive Geräusche, die durch Kratzer und Sprünge in dem Aufteilungsmaterial erzeugt werden, eliminiert werden. Ferner sollen Verzerrungen im Frequenzbereich, die durch das Aufzeichnungsgerät erzeugt werden, kompensiert werden. Ferner soll das durchgängige Breitbandoberflächenrauschen reduziert werden.

Die Fachveröffentlichung "Detection and modeling of fast attack transients", X. Rodet u.a., Proc. of Intl. Computer Music Conf. (ICMC), 1. September 2001, Seiten 1-4, offenbart Detektion und Modellierung von Transienten aufgrund von schnellen Attacks. Hierzu wird die Energie in einem Frequenzband untersucht, und es wird ein Peak mit dreieckiger Form gesucht, der zwischen vorherigen und nachfolgenden Plateaus liegt.

Die Fachveröffentlichung "Enhancement of Audio Signals Using Transient Detection and Modification", AES Convention Paper, New York, Bd. 6255, 2004, Seiten 2-11, offenbart einen Verarbeitungsansatz, der es ermöglicht, eine wahrnehmungsmäßig ansprechende Modifikation von Audiosignalen über die Hervorhebung bzw. Unterdrückung von Transienten durchzuführen. Es wird eine Frequenzbereichsanalyse verwendet, die einen Spektralflussparameter ergibt. Dieser Parameter wird mit einem Schwellwert verglichen, um eine binäre Transientenerfassungsfunktion abzuleiten.

Die Aufgabe der vorliegenden Erfindung besteht darin, ein Konzept zum Erzeugen eines Umgebungssignals zu schaffen, in dem hörbare Artefakte reduziert sind.

Diese Aufgabe wird durch eine Vorrichtung zum Erzeugen eines Umgebungssignals gemäß Patentanspruch 1, ein Verfahren zum Erzeugen eines Umgebungssignals gemäß Patentanspruch 10 oder ein Computer-Programm gemäß Patentanspruch 11 gelöst.

Der vorliegenden Erfindung liegt die Erkenntnis zugrunde, dass die Artefakte, die von Zuhörern bei Umgebungssignalen am negativsten empfunden werden, Artefakte sind, die dazu führen, dass der Zuhörer meint, dass im hinteren Lautsprecher eine direkte Schallquelle ist, obgleich er diese Schallquelle von vorne wahrnimmt. Charakteristika für das Empfinden von direkten Schallquellen sind transiente Vorgänge, also Signal-Feinstrukturen im Zeitsignal, die eine (schnelle) Änderung über einer Änderungsschwelle von einem leisen Zustand in einen lauten Zustand oder von einem lauten Zustand in einen leisen Zustand betreffen, bzw. die einen (starken) Energieanstieg über einer Änderungsschwelle in speziellen Bändern und insbesondere in den oberen Bändern innerhalb einer bestimmten Zeit betreffen.

Solche transienten Vorgänge sind beispielsweise das Einsetzen eines Instruments oder der Anschlag eines Schlaginstruments, oder das Ende eines Tons, der nicht langsam ausklingt, sondern der abrupt beendet wird. Ein Zuhörer nimmt solche transienten Vorgänge als Kennzeichen von Direktschallquellen wahr, die erfindungsgemäß aus einem Umgebungssignal eliminiert werden, so dass den Umgebungslautsprechern ein erfindungsgemäß erzeugtes Umgebungssignal geliefert wird, das keine oder nur stark gedämpfte Transienten umfasst.

Erfindungsgemäß wird ferner sichergestellt, dass die Unterdrückung eines Transienten in dem Umgebungssignal nicht zu einer zu großen Amplitudenmodulation führt. Erfindungsgemäß wurde nämlich ferner herausgefunden, dass Variationen der Amplitude, also der Lautstärke, auch wenn sie nicht transient sind, also unter der Transientenschwelle liegen, wenn sie jedoch oberhalb einer bestimmten Variationsschwelle sind, vom Benutzer als störend und damit dann, wenn solche Amplitudenvariationen aufgrund einer einfachen Eliminierung eines Transienten in einem Umgebungssignal entstehen würden, vom Zuhörer als Artefakt oder Fehler erkannt werden würden.

Erfindungsgemäß wird somit in einem Untersuchungssignal ein Transientenzeitraum detektiert, in dem ein transienter Bereich im Untersuchungssignal vorhanden ist. Hierauf wird mit Hilfe eines Synthesesignalgenerators ein Synthesesignal für den Transientenzeitraum erzeugt, der ausgebildet ist, um das Synthesesignal so zu erzeugen, dass es einen flacheren zeitlichen Verlauf als das Untersuchungssignal in dem transienten Bereich aufweist, wobei ferner der Synthesesignalgenerator ausgebildet ist, um das Synthesesignal so zu erzeugen, dass es sich im Hinblick auf seine Intensität eines vorangegangenen oder nachfolgenden Abschnitts des Untersuchungssignals um weniger als eine vorbestimmte Schwelle unterscheidet. Dieses erzeugte Synthesesignal wird dann mittels eines Signalsubstituierers anstatt des Untersuchungssignals im Transientenzeitraum verwendet, um das Umgebungssignal zu erhalten.

Erfindungsgemäß wird somit die Extraktion eines Umgebungssignal-artigen Signals aus einem Zwei-Kanal-Stereoeingangssignal verbessert, oder es wird eine Nachverarbeitung eines existierenden Signals, das z.B. bereits ein extrahiertes Roh-Umgebungssignal ist, vorgenommen. Im ersten Fall ist das Untersuchungssignal das tatsächliche ZweiKanal-Stereosignal bzw. jeweils ein Kanal des Zwei-Kanal-Signals, während im zweiten Fall das Untersuchungssignal bereits ein extrahiertes Umgebungssignal oder ein vorsynthetisiertes Umgebungssignal ist. Damit ist das erfindungsgemäße Konzept besonders nützlich für das Upmix-Konzept, das auch als "Direct-Ambience-Konzept" dargestellt worden ist. Auch für das "In-the-Band"-Konzept kann das erfindungsgemäße Konzept vorteilhaft sein, da es auch dort zu einem verbesserten Umgebungssignal führt, das einerseits keine störenden Artefakte mehr hat, das jedoch andererseits noch genug Informationen umfasst, damit ein Benutzer einen Nutzen vom Umgebungssignal hat.

Die erfindungsgemäße Umgebungssignalerzeugung führt dazu, dass das Umgebungssignal keine relevanten Teile von Direktschallquellen hat, wobei insbesondere keine Transienten enthalten sind bzw. Transienten nur in sehr stark gedämpfter Form enthalten sind. Anderenfalls würde der Zuhörer Direktschallquellen hinter sich wahrnehmen, was im Konflikt zu der Erfahrung des Benutzers sein würde, der typischerweise Schallquellen nur von vorne wahrnimmt.

Ferner stellt das erfindungsgemäße Konzept sicher, dass das Umgebungssignal ein durchgehendes ununterbrochenes diffuses Tonsignal ist, da ein unterbrochener umgebungs-artiger Ton, der beispielsweise erhalten wird, wenn Transienten einfach komplett eliminiert werden würden, vom Benutzer als unangenehm oder sogar als Fehler im Hochmisch-Prozess wahrgenommen werden würde.

Bei einem bevorzugten Ausführungsbeispiel der vorliegenden Erfindung wird, um einen Direkt-Ambience-Typ eines Upmix-Prozesses zu erreichen, ein ambience-artiges Signal für die hinteren Kanäle aus dem Stereosignal extrahiert. Um dies zu erreichen, wird beispielsweise nur auf die unkorrelierten Signalkomponenten oder als einfache Lösung einfach auf die Differenz zwischen dem ursprünglichen rechten und linken Kanal zurückgegriffen. Wenn die hinteren Kanäle derart erzeugt werden, haben sie oft transienten-artige Komponenten von Direktschallquellen. Diese Transienten können Töne sein, wie beispielsweise Notenanfänge oder Teile von perkussiven Instrumenten. Ein Transient, der hinter dem Zuhörer wahrgenommen wird, während eine Direktschallquelle (zu der der Transient typischerweise gehört) vor dem Zuhörer positioniert ist, hat eine negative Auswirkung auf die Lokalisierung der Direktschallquelle. Die Direktschallquelle erscheint somit entweder breiter als das Original oder wird, was noch schädlicher ist, als unabhängige Direktschallquelle hinter dem Benutzer wahrgenommen, wobei beide Effekte insbesondere für das Direkt-Ambience-Konzept sehr unerwünscht sind.

Erfindungsgemäß wird diese Problematik dadurch angegangen, dass Transienten im umgebungsartigen Signal unterdrückt werden, und dass die Auswirkung dieser Unterdrückung auf das restliche Signal minimiert wird, d.h. dass die Kontinuität des Signals bewahrt wird, indem nur begrenzte Intensitäts-Variationen für den Transientenzeitraum zugelassen werden.

Beim bevorzugten Ausführungsbeispiel der vorliegenden Erfindung wird das für den Transientenzeitraum erzeugte Signal, bevor es durch den Signalsubstituierer verwendet wird, mit dem ursprünglich im Transientenzeitraum vorhandenen Signal gemischt, was beispielsweise durch eine überlappende Verarbeitung erreicht wird. Alternativ oder zusätzlich kann, um die Diskontinuitäten an den Rändern des Transientenzeitraums zu unterdrücken bzw. wenigstens zu reduzieren, ein Überblenden vorgenommen werden, um in einem Überblendbereich langsam von dem Signal vor dem Transientenzeitraum in das Signal im Transientenzeitraum überzublenden oder um aus dem Transientenzeitraum wieder langsam auszublenden.

Insbesondere die Ausblendung vom Transientenzeitraum in das ursprüngliche Signal, wenn kein Transient mehr detektiert wird, ist für einen artefaktfreien Höreindruck bevorzugt, da sichergestellt werden soll, dass dann, wenn ein Nicht-Artefakt-behaftetes Untersuchungssignal vorliegt, durch den Übergang vom Synthesesignal in das ursprüngliche Untersuchungssignal kein Knacken oder etwas Ähnliches entsteht.

Bei weiteren bevorzugten Ausführungsbeispielen der vorliegenden Erfindung wird eine Manipulation des Signals im Transientenzeitraum im Frequenzbereich vorgenommen, indem Vorzeichen von Spektralwerten oder allgemeiner gesagt Phasen von Spektralwerten randomisiert werden, was unweigerlich zu einer Glättung der zeitlichen Feinstruktur dieses im Frequenzbereich manipulierten Signals führt. Eine weitere Spektralverarbeitung besteht darin, eine Prädiktion über der Frequenz der Spektralwerte durchzuführen und dann die Prädiktionsspektralwerte als Spektralwerte des Synthesesignals zu verwenden, da die Prädiktion über der Frequenz zu einer Glättung des korrespondierenden Zeitsignals führt.

Zur Unterdrückung von Transienten bei gleichzeitiger Beibehaltung oder nur geringer Beeinflussung, es wird bevorzugt, die Intensität des Transientenzeitraums um höchstens plus oder minus 50% zu ändern, bestehen darin, die Änderung der Spektralwerte von einem Block zu einem nächsten zu limitieren, wobei diese Limitierung global, also für alle Spektralwerte gleich oder selektiv, also nur für bestimmte Spektralwerte, die eine besonders große Änderung haben, erfolgen kann.

Bevorzugte Ausführungsbeispiele der vorliegenden Erfindung werden nachfolgend bezugnehmend auf die beiliegenden Zeichnungen detailliert erläutert. Es zeigen:
- Fig. 1: ein Blockschaltbild der erfindungsgemäßen Vorrichtung zum Erzeugen eines Umgebungssignals;
- Fig. 2a: eine schematische Darstellung der Blockverarbeitung bei nicht-überlappenden Blöcken, jedoch mit Überblendbereich;
- Fig. 2b: eine schematische Darstellung der Synthesesignalerzeugung bei überlappenden Blöcken;
- Fig. 3: eine spezielle Implementierung einer Überblendung mit einer Einblendfunktion und einer Ausblendfunktion, die für Fig. 2a oder Fig. 2b eingesetzt werden kann;
- Fig. 4: ein Blockschaltbild einer bevorzugten Implementierung mit einer Verarbeitung im Frequenzbereich;
- Fig. 5a: eine alternative Implementierung der Frequenzbereichsverarbeitung;
- Fig. 5b: eine wieder alternative Frequenzbereichsverarbeitung;
- Fig. 5c: eine bevorzugte Implementierung einer Intensitäts-basierten Verarbeitung;
- Fig. 6: eine Implementierung zur Erhaltung tonaler Bereiche im Synthesesignal;
- Fig. 7: ein Blockschaltbild einer bevorzugten Ausführungsform basierend auf dem Hochfrequenzgehalt HFC;
- Fig. 8: eine bevorzugte Implementierung der erfindungsgemäßen Vorrichtung mit zusätzlicher Funktionalität zum Erzeugen der Direktschallkanäle L, R, C;
- Fig. 9: ein Stereo-Wiedergabe-Szenario;
- Fig. 10: ein Multikanal-Wiedergabe-Szenario, bei dem alle Direktschallquellen durch die vorderen Kanäle wiedergegeben werden; und
- Fig. 11: ein Multikanal-Wiedergabe-Szenario, bei dem Schallquellen auch durch hintere Kanäle wiedergebeben werden können.

Fig. 1 zeigt eine erfindungsgemäße Vorrichtung zum Erzeugen eines Umgebungssignals 10, das zur Ausstrahlung über Lautsprecher geeignet ist, für die kein eigenes Lautsprechersignal übertragen worden ist. Solche Lautsprecher sind typischerweise die hinteren Lautsprecher oder Surround-Lautsprecher, wie sie bei Ls, Rs in Fig. 10 und Fig. 11 beispielsweise gezeigt sind.

Die in Fig. 1 gezeigte Vorrichtung umfasst einen Transienten-Detektor 11 zum Detektieren eines Transientenzeitraums (bei 20 in Fig. 2 gezeigt), in dem ein Untersuchungssignal einen transienten Bereich aufweist. Obgleich hier einige Implementierungen des Transienten-Detektors beschreiben sind, sei darauf hingewiesen, dass auch beliebige andere Methoden zur Transientendetektion eingesetzt werden können, wie sie beispielsweise in einem MPEG4-Audiocodierer anzutreffen sind, bei dem abhängig von einer Transientendetektion von kurzen auf lange Fenster umgeschaltet wird. Auch in anderen Gebieten der Audiosignalverarbeitung werden Transienten-Detektoren eingesetzt, die schnelle und starke Änderungen der Hüllkurve eines Zeitsignals detektieren können. Beispielhafte zu detektierende Größenordnungen sind Änderungen der Hüllkurve, die in einem Zeitraum von 1 ms Änderungen von gleich oder über 100 % der Amplitude der Hüllkurve betreffen.

Der Transienten-Detektor 11 ist mit einem Synthesesignalgenerator 12 gekoppelt, der ausgebildet ist, um ein Synthesesignal 13 zu erzeugen, das die beiden Bedingungen erfüllt, nämlich einerseits die Transientenbedingung und andererseits die Kontinuitätsbedingung. Die Transientenbedingung besteht darin, dass das Synthesesignal einen flacheren zeitlichen Verlauf als das Untersuchungssignal in dem transienten Bereich aufweist, während die Kontinuitätsbedingung darin besteht, dass die Intensität des Synthesesignals im transienten Bereich von einer Intensität eines vorhergehenden oder nachfolgenden Abschnitts des Untersuchungssignals um weniger als eine voreingestellte Schwelle abweicht. Vorzugsweise ist die Schwelle eine relative Schwelle und liegt bei einem Wert = 2,5, wobei Werte = 1,5 sogar bevorzugt werden. Dies bedeutet, dass die Intensität des Signals im transienten Bereich höchstens das 1,5-fache oder das 0,66-fache der Intensität eines vorausgehenden nicht-transienten Abschnitts oder nachfolgenden nicht-transienten Abschnitts des Untersuchungssignals ist. Damit wird sichergestellt, dass eine Transientenunterdrückung nicht zu einer störenden Amplituden-Variation bzw. Intensitätsvariation führen wird.

Die Schwelle kann auch durch ein Vertrauensintervall von 80% oder weniger, das anhand der Vergangenheitswerte bestimmt wird, realisiert werden.

Intensitätsmaße, die für die vorliegende Erfindung eingesetzt werden können, umfassen die Energie, die durch Addition der Abtastwert-Quadrate oder Spektralwert-Quadrate eines Blocks erhalten wird, oder ein Leistungsmaß, das unter Berücksichtigung der zeitlichen Blocklänge erhalten werden kann, oder auch ein Maß, das Beträge von Spektralwerten in einem Band gewichtet oder ungewichtet aufaddiert, wobei dieses spezielle Maß, das ebenfalls eine Intensität darstellt, auch als Hochfrequenzgehalt bezeichnet wird, wenn das Band, in dem aufaddiert wird, das obere Frequenzband des Untersuchungssignals ist oder allgemein höhere Frequenzen gegenüber niedrigeren Frequenzen stärker gewichtet werden bzw. einen stärkeren Einfluss auf das Endergebnis haben.

Der Synthesesignalgenerator erzeugt dann ein Synthesesignal, das von einem Signalsubstituierer 14 verwendet wird, um das Synthesesignal statt des entsprechenden Bereichs des ursprünglichen Untersuchungssignals zu verwenden, um schließlich das Umgebungssignal 10 zu liefern. Der Signalsubstituierer 14 erhält somit neben dem Synthesesignal über die Leitung 13 auch das Untersuchungssignal über eine Leitung 15, wie es in Fig. 1 angedeutet ist. Der TransientenDetektor 11 erhält über eine Eingangsleitung 16 das Untersuchungssignal und liefert über eine Ausgangsleitung 17 eine Transienten-Information zum Synthesesignalgenerator 12, damit dieser unter Verwendung des Untersuchungssignals, das ihm über eine Leitung 18 bereitgestellt wird, das Synthesesignal erzeugt.

Bei speziellen Ausführungsbeispielen der vorliegenden Erfindung wird eine nicht-überlappende Blockverarbeitung, wie in Fig. 2a dargestellt oder eine überlappende Blockverarbeitung wie in Fig. 2b dargestellt eingesetzt. Bei der nicht-überlappenden Blockverarbeitung in Fig. 2a wird ein Untersuchungssignal 21 in vorzugsweise gleich lange Blöcke einer speziellen Blocklänge eingeteilt. Der TransientenDetektor erfasst dann einen Transienten 22 in dem Transientenzeitraum 20. Der Transient 22 liegt somit im Transientenzeitraum 20 von Fig. 2a, was dazu führt, dass der Transienten-Detektor 11 ein Ausgangssignal über seine Ausgangsleitung 17 liefert, die dem Synthesesignalgenerator 12 mitteilt, dass er nun mit einer Signalsynthese beginnen muss. Während die dem Transientenzeitraum 20 vorausgehenden und nachfolgenden Blöcke bis auf eine Überblendung in einem Überblendbereich 23 unmittelbar die entsprechenden Teile des Umgebungssignals 10 darstellen, wird nunmehr der Block des Untersuchungssignals, der dem Transientenzeitraum 20 entspricht, durch den Synthesesignalgenerator synthetisiert und dann durch den Signalsubstituierer 14 anstatt des ursprünglichen Blocks des Untersuchungssignals im Umgebungssignal verwendet.

Bei den bevorzugten Ausführungsbeispielen wird, wie es später noch dargestellt wird, eine Verarbeitung des Blocks des Untersuchungssignals vorgenommen, die im Frequenzbereich stattfindet. Dies führt dazu, dass an einer Blockgrenze das Synthesesignal einen Abtastwert hat, der sich von einem Abtastwert, der der letzte Abtastwert des vorausgehenden Blocks im Untersuchungssignal ist, deutlich unterscheiden kann. Um solche Blockgrenzen-Artefakte, die auftreten können, zu eliminieren, wird es bei dem in Fig. 2a gezeigten Ausführungsbeispiel bevorzugt, von einem Block vor einem Transientenzeitraum in das Synthesesignal im Transientenzeitraum überzublenden, indem beispielsweise der erste Abtastwert des generierten Synthesesignals zu den z.B. letzten 10 Abtastwerte des vorhergehenden Blocks, die gemäße der Ausblendfunktion gewichtet sind, hinzuaddiert wird, und zwar beispielsweise gemäß der Einblendfunktion in Fig. 3. Gleichzeitig wird der letzte Abtastwert des vorhergehenden Blocks noch gemäß der Ausblendfunktion in Fig. 3 zu dem ersten bzw. den dem ersten Abtastwert folgenden Abtastwerten des synthetisierten Blocks die gemäße der Einblendfunktion gewichtet sind, im Transientenzeitraum hinzuaddiert, um eine Überblendung zu schaffen. Entsprechend kann im hinteren Überblendbereich, wenn also vom Transientenzeitraum wieder zurück in den nicht- Transienten-behafteten Block des Umgebungssignals übergegangen wird, vorgegangen werden.

Um solche Blockgrenzen-Artefakte noch weiter zu reduzieren, wird, wie es in Fig. 2b gezeigt ist, eine überlappende Verarbeitung bevorzugt. Der Transienten-Detektor detektiert dann bei dem in Fig. 2b gezeigten Ausführungsbeispiel Blockbereiche, die mit eingeringelten Zahlen (1), (2), (3), (4), (5), (6) dargestellt sind. Ein Transient wird bei 22 detektiert. Dies führt dazu, dass es im Vergleich zu Fig. 2a einen größeren Transienten-Zeitraum 20 gibt, da der Transient an der Position 22 sowohl im Block 4 als auch im Block 5 detektiert worden ist. Daher wird der Synthesesignalgenerator 12 von Fig. 1 Synthesesignale sowohl für den Block 4 als auch für den Block 5 erzeugen. Während für die den drei Transientenzeitraum-Bereichen A, B, C vorausgehenden Blöcke das Untersuchungssignal keine Transienten hat und somit unmittelbar in das Umgebungssignal übernommen wird, werden die Bereiche A, B, C durch den Signalsubstituierer 14 von Fig. 1 ersetzt, und zwar durch die von den Synthesesignalgeneratoren erzeugten Abschnitte A, B, C. Der Abschnitt A wird durch die Addition der zweiten Hälfte des nicht-Transienten-behafteten Blocks 3 des Untersuchungssignals mit der ersten Hälfte des für den Block 4 erzeugten Synthesesignals erzeugt. Der zweite Teil B des Transientenzeitraums 20 wird durch Addition der zweiten Hälfte des Synthesesignals, das für den Block 4 erzeugt worden ist, mit der ersten Hälfte des Synthesesignals, das für den Block 5 erzeugt worden ist, geliefert und vom Signalsubstituierer als entsprechender Abschnitt des Umgebungssignals 10 substituiert. Der dritte Teil C des Transientenzeitraums 20 wird durch Addition der zweiten Hälfte des vom Synthesesignalgenerator erzeugten Blocks Nr. 5 mit der ersten Hälfte des Blocks Nr. 6, der nicht mehr Transienten-behaftet ist, erzeugt und vom Signalsubstituierer 14 in das Umgebungssignal geschrieben.

Die in Fig. 3 gezeigte Ausblendfunktion wird nachfolgend detaillierter erläutert. So kann diese Ausblendfunktion dazu verwendet werden, um bei der Blockverarbeitung mit nicht-überlappenden Blöcken einen weichen Blockübergang von einem nicht-synthetisierten Block zu einem synthetisierten Block zu schaffen und ferner einen weichen Übergang von einem synthetisierten Block wieder in einen nicht-synthetisierten Block zu schaffen. Alternativ kann eine entsprechende Überblendfunktion auch dazu verwendet werden, um insbesondere dann, wenn durch eine bestimmte spezifizierte Anzahl von Blöcken ein Synthesesignal erzeugt worden ist, wieder zurück zum ursprünglichen Untersuchungssignal überzublenden. Nachdem die Wahrscheinlichkeit gegeben ist, dass das Synthesesignal sich aufgrund der Extrapolation relativ weit von dem Untersuchungssignal entfernt hat, würde ein abruptes Zurückkehren zum Untersuchungssignal in bestimmten Fällen zu hörbaren Artefakten führen. Daher wird es bevorzugt, langsam gemäß der Einblend-/Ausblend-Funktion von Fig. 3 überzublenden, indem für einen Block, in dem bereits kein Transient mehr detektiert worden ist, ein Synthesesignal erzeugt wird, das zu 90% aus dem letzten synthetisierten Block und zu 10% aus dem aktuellen Untersuchungsblock besteht. Im nächsten Block könnte das Verhältnis dann auf 80%:20% umgeändert werden, bis dann nach einer bestimmten Anzahl von Blöcken das Synthesesignal vollständig ausgeblendet ist und das aktuelle nicht-Transientenbehaftete Untersuchungssignal wieder vollständig eingeblendet ist.

Nachfolgend wird eine bevorzugte Implementierung eines Teils des Synthesesignalgenerators 12 anhand von Fig. 4 gestellt. Hierzu wird das Zeitsignal, das einen Block des Untersuchungssignals darstellt, in eine Frequenzbereichsdarstellung oder eine Subband-Darstellung durch einen Umsetzer 40 umgesetzt, der eine Transformation oder eine Analyse-Filterbank umfassen kann. Die spektrale Darstellung in Form von Spektralkoeffizienten oder die Subband-Signale werden dann, wie es bei 41 dargestellt ist, gegebenenfalls um Informationen über eine extrapolierte spektrale Darstellung bzw. extrapolierte Subband-Signale ersetzt, wenn es sich um einen Block des Zeitsignals handelt, in dem ein Transient detektiert worden ist. Hierauf wird die spektrale Darstellung gegebenenfalls unter Verwendung von zusätzlichen Informationen aufgrund einer Extrapolation einem Glätter 42 zugeführt, der die Spektralwerte derart beeinflusst, dass der zeitliche Verlauf des zugrunde liegenden Signals geglättet wird. Im Falle einer Filterbank wird der Glätter 42 die Subband-Signale so beeinflussen, dass der zeitliche Verlauf des den Subband-Signalen zugrunde liegenden Signals glatter als vor der Glättung ist. Dann, in einem Block 43 findet eine inverse Umsetzung in den Zeitbereich statt, wobei entweder eine Rücktransformation oder eine Synthese-Filterbank eingesetzt wird, um schließlich zu einem Zeitsignal 44 zu kommen, das einen glatteren Verlauf hat als das Zeitsignal am Eingang der Stufe 40, das jedoch eine Energie hat, die durch die Glättung nicht erheblich beeinflusst worden ist. Ferner ist die Glättung so vorgenommen worden, dass die Energie des geglätteten Zeitsignals 44 sich von der Energie des vorherigen Zeitsignals nicht mehr als die Schwelle unterscheidet.

So kann bei der vorliegenden Erfindung eine insgesamte E-nergiemanipulation der Energie des Zeitsignals zwar stattfinden. So wird jedoch lediglich der Transient gedämpft, während die tonalen Anteile weiterlaufen bzw. aus der Vergangenheit synthetisiert werden, indem das Signal im Transientenzeitraum durch eine Prädiktion unter Verwendung eines nicht transienten Signals aus der Vergangenheit synthetisiert wird.

Wenn die Energie - wie bei der Randomisierung oder spektralen Prädiktion - jedoch nicht angetastet wird, hat die Glättung dazu geführt, dass die Energie über dem Block gleichmäßiger verteilt wird, so dass ein glatterer zeitlicher Verlauf erzeugt worden ist, ohne jedoch die Energie des Blocks von Abtastwerten des Untersuchungssignals erheblich zu ändern. Dies ist in den meisten Fällen ausreichend und stellt sicher, dass der Benutzer ein Untersuchungssignal hört, das die Kontinuitätsbedingung immer erfüllt. Erst wenn die Transiente zu einer erheblichen Energiezunahme auf den ganzen Block betrachtet führt, wird die Glättung allein, also die gleichmäßigere Verteilung der Energie über dem Block, nicht mehr ausreichend sein und es kann dann eine gesteuerte Signalbegrenzung vorgenommen werden.

Bekannte Verfahren, die darin bestehen, eine Lokalisierung von Direktschallquellen in den hinteren Kanälen zu vermeiden, bestehen darin, die hinteren Kanäle ein paar Millisekunden zu verzögern. Diese Lösung führt zu keiner Transientenunterdrückung, versucht jedoch die Transienten durch Verwenden des Präzedenz-Effekts zu "maskieren". Der Präzedenz-Effekt besteht darin, dass das Ohr dort eine Schallquelle vermutet, wo es zuerst etwas von dieser Schallquelle hört, wobei das, was man dann von dieser Schallquelle hört, durchaus lauter oder von einer anderen Richtung kommen kann. Nachteilhaft an dieser Lösung ist jedoch, dass sehr kurze Schallereignisse mit scharfen Transienten oft immer noch hörbar sind und dann zweimal wahrgenommen werden, und zwar durch einen vorderen Lautsprecher und einige Millisekunden später durch die hinteren Kanäle, was einen unangenehmen Höreindruck bewirkt.

Kommerziell verfügbare Matrix-Decodierer, wie beispielsweise Dolby Pro Logic II oder Logic 7 haben die Fähigkeit, nicht vorverarbeitete 2-Kanal-Stereo-Dateien in Multikanal-Surround-Dateien hochzumischen (upmixen), obwohl sie unmittelbar nicht für diese Aufgabe entworfen worden sind. Diese Matrix-Decodierer sind oft nicht in der Lage, transiente Töne in den hinteren Kanälen zu unterdrücken, was in einem Signal resultiert, das die Anforderungen nach Transientenfreiheit und Amplituden- bzw. Intensitäts-Kontinuität nicht erfüllt.

Erfindungsgemäß werden dagegen Kanalbereiche, wo Transienten auftreten, erfasst und gedämpft. Eine einfache Dämpfung des gesamten Signals zu diesen Zeitbereichen würde jedoch in einer Amplitudenmodulation des Umgebungssignals resultieren und es würde als unangenehme oder sogar als Artefakt wahrgenommen werden. Dies würde daher das Qualitätsempfinden des extrahierten oder verarbeiteten Umgebungssignals verschlechtern. Um diesen unangenehmen Amplitudenmodulationseffekt zu überwinden, wird erfindungsgemäß eine Transientenunterdrückung ohne Beeinträchtigung der Kontinuität des Synthesesignals bzw. Umgebungssignals erzeugt. Hierzu wird ein Eingangssignal, das z.B. ein hochgemischtes Signal, wie es durch einen Matrix-Hochmischer erhalten wird, für die hinteren Kanäle, oder es wird ein Signal mit ähnlichen Charakteristika und einem ähnlichen Anwendungsbereich analysiert, um zu erfassen, ob eine Transiente vorhanden ist.

Wenn eine Transiente erfasst wird, wird der gegenwärtig verarbeitete Block durch ein Substitutionssignal ersetzt, das eine flache (nicht-transiente) zeitliche Hüllkurve hat. Dieses Substitutionssignal wird entweder von vorhergehenden Signalabschnitten, in denen keine Transiente vorhanden war, erzeugt oder wird von dem gegenwärtig verarbeiteten Block durch einen Verarbeitungsschritt erzeugt, der die zeitliche Hüllkurve bzw. Feinstruktur des Signals flacher macht oder wird von einer Kombination beider Verfahren erzeugt.

Das Substitutionssignal, das von vorhergehenden Abschnitten erzeugt wird, wird beispielsweise durch Extrapolation vorheriger Energiepegel des Signals oder durch Kopieren/Wiederholen von vorherigen Signalabschnitten ohne einen transienten Bereich des Signals erzeugt.

Ein Abflachen oder "Flattening" der zeitlichen Feinstruktur oder des feinen Zeitsignals auf der Basis des gegenwärtig verarbeiteten Blocks kann beispielsweise derart durchgeführt werden, wie es nachfolgend bezugnehmend auf die Figuren 5a, 5b oder 5c dargestellt ist.

So können die Absolutwerte der Spektralkoeffizienten innerhalb eines begrenzten Bereichs, der sich um die extrapolierten Spektralkoeffizienten oder Beträge derselben erstreckt, randomisiert werden, wie es später noch in Verbindung mit Fig. 5c dargestellt wird.

Alternativ oder zusätzlich können die Phasen bzw. Vorzeichen der Spektralkoeffizienten des verarbeiteten Blocks, in dem sich der Transient befindet, durch einen Randomisierer 50 randomisiert werden. Hierzu wird ein Kurzzeitspektrum des betrachteten Blocks des Untersuchungssignals erzeugt, und die dort erhaltenen komplexen Spektralwerte werden nach Betrag und Phase berechnet, um dann die Phasen der Spektralwerte zu randomisieren. Wird eine Transformation eingesetzt, die nur Phasen von +/-180° auflösen kann, die also Spektralwerte nur mit positiven und negativen Vorzeichen liefern kann, so können auch die Vorzeichen randomisiert werden, um ein Kurzzeitspektrum mit randomisierten Phasen/Vorzeichen zu erhalten, das einen flacheren zeitlichen Verlauf des korrespondierenden Zeitsignals hat.

Dieser Ansatz basiert darauf, dass eine schnelle Änderung in einem Zeitsignal nur dann möglich ist, wenn die Phasen der diesem transienten Bereich zugrunde liegenden Grundwelle und zugehörigen Oberwellen in einem ganz bestimmten Verhältnis sind. Wird eine Randomisierung der Phasen erreicht, so führt dies dazu, dass der transiente Bereich geglättet wird, da das genaue Zusammenspiel der Phasen der einzelnen Sinusschwingungen, die durch die Spektralwerte abgebildet werden, nicht mehr vorhanden ist.

Eine alternative Implementierung ist in Fig. 5b anhand eines Prädiktors 51 dargestellt, der ausgebildet ist, um eine Prädiktion des Kurzzeitspektrums über der Frequenz durchzuführen. Ein solcher Prädiktor ist in J. Herre, J.D. Johnston: "Exploiting Both Time and Frequency Structure in a System that Uses an Analysis/Synthesis Filterbank with High Frequency Resolution", 103rd AES Convention, New York 1997, Preprint 4519 dargestellt.

Wieder wird ein Kurzzeitspektrum erzeugt, das in seinem zugeordneten Zeitsignal einen transienten Verlauf hat. Typischerweise unter Verwendung eines Open-Loop-Prädiktors wird ein aktueller Spektralwert des Kurzzeitspektrums mittels eines vorherigen oder einer Mehrzahl von vorherigen Spektralwerten vorhergesagt, wobei dann der vorhergesagte Spektralwert von dem tatsächlichen Spektralwert subtrahiert werden könnte, um einen spektralen Restwert zu erhalten. Während der spektrale Restwert einer typischen Prädiktion über der Frequenz den Wert darstellt, der von Interesse ist und zusammen mit Koeffizienten eines Prädiktionsfilters informationstragend ist, wird erfindungsgemäß ein bestimmtes Prädiktionsfilter voreingestellt, und werden die Spektralwerte des Kurzzeitspektrums durch die unter Verwendung dieses Prädiktionsfilters prädizierten Spektralwerte ersetzt, während das Prädiktionsfehlersignal nicht weiter verwendet wird.

Die damit erhaltenen eigentlich fehlerhaften Prädiktikons-Spektralwerte haben jedoch nunmehr einen flacheren zeitlichen Verlauf als das ursprüngliche Kurzzeitspektrum, haben jedoch noch annähernd soviel Energie, so dass sowohl die Transientenbedingung als auch die Kontinuitätsbedingung, wie sie in Verbindung mit dem Synthesesignalgenerator 12 von Fig. 1 dargestellt worden ist, erfüllt ist. Eine bevorzugte einfache Ausgestaltung des Prädiktionsfilters besteht einfach darin, dass ein Wert einer im Index niedrigeren Spektrallinie als Prädiktionswert für eine aktuelle Spektrallinie verwendet wird.

Allgemein kann das extrapolierte Signal mit dem ursprünglichen Signal nach einer spezifizierten Zeitdauer übergeblendet werden, anstatt einer harten Umschaltung, um Langzeit-Extrapolationsartefakte zu vermeiden.

Ferner wird es bevorzugt, wie es anhand von Fig. 6 dargestellt ist, tonale Anteile/Bänder durch einen Detektor 60 zu detektieren und durch den Synthesesignalgenerator nicht zu beeinflussen, sondern in einem Mischer/Kombinierer 61 mit Synthesesignalen für transiente Bänder zu kombinieren, um dann, nach einer Transformation bzw. Umsetzung in den Zeitbereich, die im Block 61 stattfinden könnte, ein Zeitsignal mit flacherem zeitlichem Verlauf zu erhalten, das jedoch noch die tonalen Bänder, also Anteile, die nicht transient waren, in unveränderter Gestalt umfasst.

Somit werden stationäre/tonale Frequenzkomponenten im Eingangssignal, die während der Zeitdauer des Transienten beispielsweise in lediglich Teilen des Spektrums vorhanden waren, erfasst und es wird ein Substitutionssignal erzeugt, das aus einer Extrapolation der vergangenen stationären/tonalen Signalkomponenten und den im aktuellen Block erfassten stationären/tonalen Frequenzkomponenten besteht.

Nachfolgend wird anhand von Fig. 5c eine Implementierung der vorliegenden Erfindung, die durch einen impliziten und nicht mehr expliziten Transienten-Detektor auskommt, dargestellt. Hierzu ist eine Einrichtung 53 zum Berechnen der Intensität eines Blocks und eines vorherigen Blocks in Fig. 5c gezeigt. Ein Maß für die Intensität eines verarbeiteten Signalblocks ist beispielsweise die Energie oder der Hochfrequenzgehalt (HFC) oder ein anderes Maß, das auf der Basis der Spektralwerte, zeitlichen Abtastwerte, der Energie, der Leistung oder einem anderen Amplituden-bezogenen Maß des Signals basiert. Hierauf wird in einer Einrichtung 54 festgestellt, ob eine Intensität von einem Block zum nächsten über einer Schwelle ansteigt. Wenn dies der Fall ist, werden die Spektralwerte des verarbeiteten Blocks so begrenzt, dass ihre Intensität die Intensität des vorhergehenden Signalblocks nicht mehr als um die bestimmte relative oder absolute Schwelle überschreitet, derart, dass zumindest die insgesamte Dominanz von Transienten reduziert wird. Diese Begrenzung findet in einer Einrichtung 55 statt, die ausgebildet ist, um dann, wenn ein Bedarf nach einer Begrenzung erfasst worden ist, wenn also implizit ein Transient detektiert worden ist, entweder Spektralwerte individuell oder global zu begrenzen. Eine individuelle Begrenzung würde darin bestehen, dass für Spektralwerte oder für Bänder ein Energieanstieg berechnet wird und die Spektralwerte bzw. die Energiebänder nur bis zu einem maximalen Energieanstieg ansteigen und darüber hinausgehende Werte abgeschnitten werden.

Die Einrichtung 55 zum Begrenzen der Spektralwerte begrenzt also individuell oder global die Spektralwerte, wobei eine individuelle Begrenzung darin besteht, dass nur die Spektralwerte, die oberhalb einer Schwelle ansteigen, begrenzt und vorzugsweise auf diese Schwelle begrenzt werden, während die anderen Spektralwerte, die nicht so stark ansteigen, nicht beeinflusst werden. Alternativ wird es jedoch in bestimmten Fällen günstiger sein und im Hinblick auf den Rechenaufwand einfacher sein, dann, wenn eine zu starke Zunahme festgestellt worden ist, sämtliche Spektralwerte um dasselbe absolute oder relative Maß zu begrenzen.

Hierauf wird es noch bevorzugt, eine Nachverarbeitung der begrenzten Spektralwerte mittels einer Einrichtung 56 zum Nachverarbeiten vorzunehmen, wobei diese Nachverarbeitung in einer Randomisierung, wie es in Fig. 5a beschrieben worden ist, oder auch in einer Prädiktion, wie es in Fig. 5b beschrieben worden ist, bestehen kann. Die Reihenfolge der Verarbeitung durch die Einrichtungen 55 und 56 kann auch umgekehrt werden, derart, dass zunächst eine Randomisierung bzw. eine Prädiktionsverarbeitung mit einem Block durchgeführt wird, für den eine Transiente delektiert worden ist, wobei erst dann eine Intensitäts-Limitierung bzw. Begrenzung gemäß der Verarbeitung im Block 55 vorgenommen wird.

Im Hinblick auf Fig. 5c sei noch darauf hingewiesen, dass der Block Z/F eine Zeit/Frequenzbereich-Umsetzung 57 darstellt, wobei eine Umsetzung vom Zeit- in den Frequenzbereich auch eine Filterung mittels einer Analyse-Filterbank sein kann, derart, dass in diesem Fall die Spektraldarstellung aus Subbandsignalen und nicht einzelnen Spektralkomponenten besteht.

Nachfolgend wird ein speziell bevorzugtes Ausführungsbeispiel der vorliegenden Erfindung anhand von Fig. 7 dargelegt. Der Transientendetektor, wie er bei 11 in Fig. 1 gezeigt worden ist, umfasst bei diesem Ausführungsbeispiel eine Einrichtung 71 zum Berechnen des Hochfrequenz-Inhalts (HFC) für jeden Block, der eine Einrichtung zum Berechnen des Langzeit-HFC-72 nachgeschaltet ist. Ein Komparator 73 erfasst dann, ob es einen Transienten gibt, bzw. ob es einen Transienten-Zeitraum gibt, in dem ein Transient vorhanden ist. Insbesondere ist die Einrichtung 71 ausgebildet, um den gewichteten Hochfrequenz-Inhalt (HFC) für jeden Block des ursprünglichen linken Signals und des ursprünglichen rechten Signals zu berechnen. Alternativ kann auch ein HFC für jeden Kanal für sich berechnet werden. Der HFC ist die gewichtete Summe der Absolutwerte aller Frequenzlinien in einem Block, mit zunehmenden Gewichtungsfaktoren von niedrigeren zu höheren Frequenzen. Der HFC berechnet sich folgendermaßen: $HFC = Summe \left(X\left(f\right)⋅w\left(f\right)\right) ,$ wobei X(f) die Spektralkoeffizienten für bestimmte Frequenzen sind, und wobei w(f) Gewichtungsfaktoren für bestimmte Frequenzen sind.

Dadurch, dass die Gewichtungsfaktoren von niedrigen zu höheren Frequenzen ansteigen, wird sichergestellt, dass im HFC-Wert die Energie in den höheren Frequenzkomponenten im Vergleich zu der Energie in den niedrigeren Frequenzkomponenten gewichtet wird. Eine Energie in höheren Spektralkomponenten ist nämlich ein besseres Indiz für einen Transient als eine Energie in niedrigeren Spektralkomponenten. In der Implementierung kann zur Berechnung des HFC auf sämtliche Spektralkomponenten zurückgegriffen werden. Alternativ kann die Berechnung des HFC auch ausgehend von einem Grenzwert durchgeführt werden, der etwa im mittleren Bereich des Spektrums liegt, so dass die niedrigen Spektralkoeffizienten in der Berechnung des HFC keine Rolle spielen.

Ferner wird ein Langzeit-HFC-Mittelwert, der als HFC' bezeichnet wird, über wenigstens drei und vorzugsweise fünf vorausgehende Blöcke berechnet. Wird dann in der Einrichtung 73 bestimmt, dass der HFC im aktuellen Block um einen Faktor mehr als einen konstanten Faktor c von dem Langzeit-Mittelwert HFC' abweicht, wobei als konstanter Faktor c eine Zahl > oder = 1,0 verwendet wird, so wird ein Transient detektiert. Die Schwelle hängt von der Art des gleitenden Mittelwerts ab. Ist der gleitende Mittelwert eine Mittelwert, in dem die Vergangenheit gegenüber dem aktuelleren Block stärker gewichtet ist, also ein langsamer Mittelwert, so ist die Schwelle näher bei Eins als in dem Fall, in dem die Vergangenheit weniger stark in den gleitenden Mittelwert eingeht. Hier würde die Schwell weiter weg von Eins liegen.

Wenn ein Transient detektiert wird, wie es einer Einrichtung 74 zum Berechnen des Mittelwerts von der Einrichtung 73 signalisiert wird, wird der Mittelwert der vergangenen Absolutwerte jeder Frequenzlinie (Spektralkoeffizient) über einem definierten Zeitintervall, wie beispielsweise fünf Blöcken, berechnet. Zusätzlich wird ein Prädiktions-Zulässigkeits-Intervall Δₘₐₓ für die extrapolierten Absolutwerte berechnet. Die extrapolierten Absolutwerte variieren zufällig innerhalb dieses Intervalls Δₘₐₓ. Um dies zu erreichen, wird eine Berechnung gemäß einer Gleichung durchgeführt, wie sie bei der Einrichtung 75 in Fig. 7 gezeigt ist. RN steht für Zufallszahl, Δₘₐₓ stellt das Zulässigkeitsintervall dar, SW ist ein Spektralwert, wie er durch die Einrichtung 75 zum Berechnen berechnet wird, und SWₘ ist der Spektralwert, der sich als Mittelwert aus mehreren vergangenen Blöcken ergibt, wie er durch den Block 74 berechnet worden ist. Die Einrichtung 75 ist daher ausgebildet, um folgende Gleichung auszuwerten: $SW = {SW}_{m} + RN ⋅ {Δ}_{max} .$

Um Wiederholungseffekte zu vermeiden, die auftreten können, wenn ein detektierter Transient zu lang ist, werden die extrapolierten Werte mit den ursprünglichen Werten übergeblendet, und zwar dann, wenn ein festes Zeitintervall verstrichen ist, wie beispielsweise, dass drei Blöcke von Synthesesignalen vorhanden waren, von denen dann wieder auf das ursprüngliche Signal zurückgegangen werden muss. Wird der Transientenzeitraum jedoch kürzer als drei Blöcke sein, so wird es bevorzugt, das Überblenden nicht durchzuführen, da dann davon ausgegangen wird, dass sich die extrapolierten Signale noch nicht so stark von den ursprünglichen Signalen entfernt haben. Das Überblenden kann entweder vor einer Umsetzung in den Zeitbereich oder vorzugsweise nach einer Umsetzung in den Zeitbereich stattfinden, wie es bei 76 in Fig. 7 dargestellt ist, um das Synthesesignal zu erhalten.

In einer Implementierung kann das erfindungsgemäße Konzept in einen Extraktionsprozess eines Umgebungssignals integriert werden oder als separater Nachverarbeitungsschritt unter Verwendung eines existierenden Umgebungssignals verwendet werden, das jedoch immer noch vor der erfindungsgemäßen Verarbeitung unerwünschte Transienten umfasst.

Die erfindungsgemäßen Verarbeitungsschritte können im Frequenzbereich pro Frequenzlinie oder in Subbändern durchgeführt werden. Sie können jedoch auch nur teilweise im Frequenzbereich typischerweise oberhalb eines bestimmten Frequenzlimits vorgenommen werden, oder aber auch im Zeitbereich ausschließlich oder in einer Kombination von Zeit-und Frequenzbereich durchgeführt werden.

Fig. 8 zeigt ein bevorzugtes Ausführungsbeispiel der vorliegenden Erfindung, bei dem die Vorrichtung zum Erzeugen eines Umgebungssignals nicht nur ausgebildet ist, um Umgebungssignale für einen Ausgang 80 für einen linken Umgebungskanal und einen Ausgang 81 für einen rechten Umgebungskanal zu erzeugen. Die erfindungsgemäße Vorrichtung umfasst ferner zusätzlich einen Hochmischer 82 zum Erzeugen von Signalen für den linken Kanal L, den rechten Kanal R, den Mitten-Kanal C und vorzugsweise auch noch für den LFE-Kanal, wie es in Fig. 8 gezeigt ist. Sowohl die Kombination aus Transienten-Detektor 12, Synthesegenerator 14 und Signalsubstituierer 16, also der Hochmischer 82 werden von einem Decodierer 84 gespeist. Der Decodierer 84 ist ausgebildet, um einen Bitstrom 85 zu empfangen und zu verarbeiten, um ausgangsseitig ein Mono-Signal oder ein Stereo-Signal 86 zu liefern. Der Bitstrom kann ein MP3-Bitstrom oder eine MP3-Datei sein, oder er kann eine AAC-Datei sein, oder kann auch eine Darstellung eines parametrisch codierten Multikanalsignals sein. So könnte der Bitstrom 85 beispielsweise eine parametrische Darstellung des linken Kanals, des rechten Kanals und des Center-Kanals sein, wobei ein Übertragungskanal und mehrere Cues für den zweiten und den dritten Kanal enthalten sind, wobei diese Verarbeitung aus der BCC-Multikanalverarbeitung bekannt ist. Dann wäre der Decodierer 84 ein BCC-Decodierer, der nicht nur ein Mono- oder ein Stereo-Signal liefert, sondern der sogar ein 3-Kanal-Signal liefert, das jedoch noch keine Daten über die beiden Surround-Kanäle Ls, Rs umfasst. In einer Implementierung wird das Untersuchungssignal somit in diesem Fall ein Mono-Signal, ein Stereo-Signal oder sogar ein Multikanal-Signal sein, das jedoch keine eigenen Lautsprechersignale für die Surround-Kanäle Ls, Rs umfasst.

Es sei darauf hingewiesen, dass man entweder dasselbe Ambience-Signal für beide Surround-Kanäle oder für jeden Surround-Kanal ein eigenes Signal berechnen kann. Im ersten Fall wird z. B. das Untersuchungssignal bzw. das Umgebungssignal von einer Summe aus linkem und rechten Kanal abgeleitet. Im anderen Fall wird z. B. vom linken Kanal das Umgebungssignal für den linken Surround-Kanal berechnet und wird vom rechten Kanal das Umgebungssignal für den rechten Kanal berechnet.

Ein Aspekt der vorliegenden Erfindung bezieht sich auf eine Vorrichtung zum Erzeugen eines Umgebungssignals, das zur Ausstrahlung über Lautsprecher Ls, Rs geeignet ist, für die kein geeignetes Lautsprechersignal vorhanden ist, mit folgenden Merkmalen: einem Transienten-Detektor 11 zum Detektieren eines Transientenzeitraums 20, in dem ein Untersuchungssignal einen transienten Bereich 22 aufweist; einem Synthesesignalgenerator 12 zum Erzeugen eines Synthesesignals für den Transientenzeitraum 20, wobei der Synthesesignalgenerator 12 ausgebildet ist, um ein Synthesesignal zu erzeugen, das einen flacheren zeitlichen Verlauf als das Untersuchungssignal in dem Transientenzeitraum 20 aufweist, und dessen Intensität von einer Intensität eines vorangehenden oder nachfolgenden Abschnitts des Untersuchungssignals um weniger als eine vorbestimmte Schwelle abweicht; und einem Signalsubstituierer 14 zum Substituieren des Untersuchungssignals im Transientenzeitraum durch das Synthesesignal, um das Umgebungssignal zu erhalten.

Bei einem Ausführungsbeispiel ist die Vorrichtung für eine Blockverarbeitung ausgebildet, um aufeinander folgende Blöcke von zeitdiskreten Abtastwerten überlappend oder nichtüberlappend zu verarbeiten.

Bei einem Ausführungsbeispiel ist der der Transienten-Detektor 11 ausgebildet ist, um für aufeinander folgende Blöcke Intensitätswerte zu berechnen, und um einen Transientenzeitraum 20 zu detektieren, wenn ein Intensitätswert eines Blocks von einem vorausgehenden oder nachfolgenden Intensitätswert um mehr als eine vorbestimmte Transientenschwelle unterschiedlich ist.

Bei einem Ausführungsbeispiel ist der Synthesesignalgenerator 12 ausgebildet, um für einen Block im Transientenzeitraum 20 eine Mehrzahl von Spektralwerten, die ein Kurzzeitspektrum des Blocks darstellen, so zu begrenzen, dass ihre Intensität sich von der Intensität eines vorausgehenden oder nachfolgenden Blocks oder Transient um weniger als die vorbestimmte Schwelle unterschiedlich ist.

Bei einem Ausführungsbeispiel ist der Synthesesignalgenerator 12 ausgebildet, um komplexe Spektralwerte, die ein Kurzzeitspektrum des Blocks, der den Transientenzeitraum 20 umfasst, darstellen, im Hinblick auf ihre Phase oder ihr Vorzeichen zu randomisieren.

Bei einem Ausführungsbeispiel ist der Synthesesignalgenerator 12 ausgebildet, um eine Prädiktionsverarbeitung 51 über der Frequenz durchzuführen, um ein Prädiktions-Spektrum zu erhalten, dessen zugeordnetes Zeitsignal einen flacheren zeitlichen Verlauf als ein Zeitsignal hat, das einem Spektrum vor der Prädiktionsverarbeitung über der Frequenz zugeordnet ist.

Erfindungsgemäß ist der Transienten-Detektor 11 ausgebildet, um einen Hochfrequenz-Gehalt für einen Block des Untersuchungssignals zu berechnen 61, wobei der der Transienten-Detektor 11 ausgebildet ist, um den gewichteten HF-Gehalt mit einem gleitenden Mittelwert über einer Mehrzahl von vorausgehenden oder nachfolgenden Blöcken ohne Transiente zu vergleichen 73,
wobei der Transienten-Detektor 11 ausgebildet ist, um eine Transiente für einen Block zu detektieren, wenn der HF-Gehalt eines aktuellen Blocks den gleitenden Mittelwert um mehr als eine Schwelle c überschreitet.

Bei einem Ausführungsbeispiel ist der Transienten-Detektor ausgebildet, um eine Schwelle zu verwenden, die abhängig von der Art der Berechnung des gleitenden Mittelwerts gewählt ist und näher bei Eins liegt, wenn in den gleitenden Mittelwert die Vergangenheit stärker eingeht und weiter weg von Eins liegt, wenn in den gleitenden Mittelwert die Vergangenheit vergleichsweise schwächer eingeht.

Erfindungsgemäß, ist der Synthesesignalgenerator ausgebildet, um für jeden Spektralwert eines Kurzzeitspektrums einer Mehrzahl von Blöcken einen Mittelwert unter Verwendung entsprechender Spektralwerte der Mehrzahl von Blöcken zu berechnen 74, um ein Mittelwert-Spektrum zu erhalten, um für Spektralwerte Abweichungen zu berechnen, die für Spektralwerte unterschiedlich sind und kleiner als eine maximale Abweichung Δₘₐₓ sind, und um die Abweichungen und die Mittelwert-Spektralwerte zu addieren, um ein verarbeitetes Spektrum zu erhalten.

Bei einem Ausführungsbeispiel ist der Synthesesignalgenerator 12 ausgebildet, um das Synthesesignal aus Signalabschnitten des Untersuchungssignals vor oder nach dem Transientenzeitraum, aus dem Untersuchungssignal im Transientenzeitraum nach Glättung des zeitlichen Verlaufs desselben oder aus einer Kombination der Signalabschnitte des Untersuchungssignals und dem Untersuchungssignals nach einer Glättung zu berechnen.

Bei einem Ausführungsbeispiel ist der Synthesesignalgenerator 12 ausgebildet, um Signalabschnitte des Untersuchungssignals vor oder nach dem Transientenzeitraum zu kopieren.

Bei einem Ausführungsbeispiel ist ist der Synthesesignalgenerator 12 ausgebildet, um extrapolierte Spektralwerte, die aus dem Untersuchungssignal außerhalb des Transientenzeitraums abgeleitet sind, in einem vorbestimmten Bereich zu randomisieren.

Bei einem Ausführungsbeispiel ist der Synthesesignalgenerator 12 ausgebildet, um dann, wenn der Transientenzeitraum länger als eine vorbestimmte Zeit dauert, für Zeiten, die später als der vorbestimmte Zeitraum sind, Synthesesignal-Werte mit Signal-Werten des Untersuchungssignals zu mischen.

Bei einem Ausführungsbeispiel ist der Signalsubstituierer 14 ausgebildet, um von einem Abschnitt vor dem Transientenzeitraum in den Transientenzeitraum gemäß einer Überblendfunktion überzublenden, oder um von dem Transientenzeitraum in einen Abschnitt nach dem Transientenzeitraum gemäß einer Überblendfunktion überzublenden.

Bei einem Ausführungsbeispiel ist der Synthesesignalgenerator 12 ausgebildet, um ein Kurzzeitspektrum des Synthesesignals mit Spektralwerten zu berechnen 40, 41, 42, um das Kurzzeitspektrum in eine zeitliche Darstellung umzusetzen 43, die das Synthesesignal 44 darstellt.

Bei einem Ausführungsbeispiel ist der Synthesesignalgenerator 12 ausgebildet, um ein Kurzzeitspektrum des Synthesesignals mit Subband-Signalen zu berechnen 40, 41, 42, und um das Kurzzeitspektrum mit Subband-Signalen in eine zeitliche Darstellung umzusetzen, die das Synthesesignal darstellt 43.

Bei einem Ausführungsbeispiel ist der Synthesesignalgenerator 12 ausgebildet, um das Synthesesignal so zu erzeugen, dass die vorbestimmte Schwelle kleiner oder gleich einem Faktor 2 ist.

Bei einem Ausführungsbeispiel ist der Synthesesignalgenerator 12 ausgebildet, um eine bandselektive voreingestellte Schwelle oder eine einzige Schwelle für das gesamte Spektrum zu verwenden.

Bei einem Ausführungsbeispiel weist die Vorrichtung ferner eine Extraktionseinrichtung zum Verarbeiten eines linken Kanal-Signals und eines rechten Kanal-Signals, um das Untersuchungssignal zu extrahieren, auf.

Bei einem Ausführungsbeispiel weist die Vorrichtung einen 2-zu-3-Mischer 82 zum Erzeugen eines linken Kanals, eines rechten Kanals und eines Mittel-Kanals aus einem übertragenen Stereo- oder Mono-Signal auf, wobei der Synthesesignalgenerator 12 ausgebildet ist, um das gleiche Umgebungssignal für den hinteren linken oder hinteren rechten Kanal zu liefern, oder um das Untersuchungssignal zu skalieren, so dass der hintere linke Kanal und der hintere rechte Kanal unterschiedlich skalierte Version des Umgebungssignals erhalten können, oder um für zwei Surround-Kanäle zwei eigene Umgebungssignale zu berechnen.

Die vorliegende Erfindung betrifft ferner ein Verfahren zum Erzeugen eines Umgebungssignals, das zur Ausstrahlung über Lautsprecher Ls, Rs geeignet ist, für die kein geeignetes Lautsprechersignal vorhanden ist, mit folgenden Schritten: Detektieren 11 eines Transientenzeitraums 20, in dem ein Untersuchungssignal einen transienten Bereich 22 aufweist; Erzeugen 12 eines Synthesesignals für den Transientenzeitraum 20, wobei der Synthesesignalgenerator 12 ausgebildet ist, um ein Synthesesignal zu erzeugen, das einen flacheren zeitlichen Verlauf als das Untersuchungssignal in dem Transientenzeitraum 20 aufweist, und dessen Intensität von einer Intensität eines vorangehenden oder nachfolgenden Abschnitts des Untersuchungssignals um weniger als eine vorbestimmte Schwelle abweicht; und Substituieren 14 des Untersuchungssignals im Transientenzeitraum 20 durch das Synthesesignal, um das Umgebungssignal zu erhalten.

Abhängig von der Gegebenheit, kann das erfindungsgemäße Verfahren in Hardware oder in Software implementiert werden. Die Implementierung kann auf einem digitalen Speichermedium, insbesondere einer Diskette oder CD mit elektronisch auslesbaren Steuersignalen erfolgen, die so mit einem programmierbaren Computersystem zusammenwirken können, dass das Verfahren ausgeführt wird. Allgemein besteht die Erfindung somit auch in einem Computer-Programm-Produkt mit einem auf einem maschinenlesbaren Träger gespeicherten Programmcode zur Durchführung des erfindungsgemäßen Verfahrens, wenn das Computer-Programm-Produkt auf einem Rechner abläuft. In anderen Worten ausgedrückt, kann die Erfindung somit als ein Computer-Programm mit einem Programmcode zur Durchführung des Verfahrens realisiert werden, wenn das Computer-Programm auf einem Computer abläuft.

## Patentansprüche

1. Vorrichtung zum Erzeugen eines Umgebungssignals, das zur Ausstrahlung über Lautsprecher (Ls, Rs) geeignet ist, für die kein geeignetes Lautsprechersignal vorhanden ist, mit folgenden Merkmalen:
einem Transienten-Detektor (11) zum Detektieren einer Transiente (22) in einem Block eines Untersuchungssignal, um einen Transientenzeitraum (20) zu erhalten, der den Block des Untersuchungssignals aufweist;
einem Synthesesignalgenerator (12) zum Erzeugen eines Synthesesignals für den Transientenzeitraum (20), wobei der Synthesesignalgenerator (12) ausgebildet ist, um ein Synthesesignal zu erzeugen, das einen flacheren zeitlichen Verlauf als das Untersuchungssignal in dem Transientenzeitraum (20) aufweist, und dessen Intensität von einer Intensität eines dem Transientenzeitraum (20) vorangehenden oder dem Transientenzeitraum (20) nachfolgenden Abschnitts des Untersuchungssignals um weniger als eine vorbestimmte Schwelle abweicht; und
einem Signalsubstituierer (14) zum Substituieren des Untersuchungssignals im Transientenzeitraum durch das Synthesesignal, um das Umgebungssignal zu erhalten, wobei der Transienten-Detektor (11) ausgebildet ist, um einen gewichteten Hochfrequenz-Gehalt für den Block des Untersuchungssignals zu berechnen (71), wobei der gewichtete Hochfrequenz-Gehalt eine gewichtete Summe von Absolutwerten aller Frequenzlinien in dem Block mit zunehmenden Gewichtungsfaktoren von niedrigeren zu höheren Frequenzen ist;
wobei der Transienten-Detektor (11) ausgebildet ist, um den gewichteten Hochfrequenz-Gehalt des Blocks mit einem gleitenden Mittelwert (72) über gewichtete Hochfrequenz-Gehalte von einer Mehrzahl von dem Block vorausgehenden oder nachfolgenden Blöcken ohne Transiente zu vergleichen (73),
wobei der Transienten-Detektor (11) ausgebildet ist, um eine Transiente für den Block zu detektieren, wenn der gewichtete Hochfrequenz-Gehalt des Blocks den gleitenden Mittelwert um mehr als eine Schwelle (c) überschreitet,
wobei der Synthesesignalgenerator ausgebildet ist, um bei dem Erzeugen des Synthesesignals für jeden Spektralwert eines Kurzzeitspektrums einer Mehrzahl von Blöcken, welche den dem Transientenzeitraum vorangehenden oder dem Transientenzeitraum nachfolgenden Abschnitt des Untersuchungssignals bilden, einen Mittelwert unter Verwendung entsprechender Spektralwerte der Mehrzahl von Blöcken zu berechnen (74), um ein Mittelwert-Spektrum für den Block zu erhalten,
um für Spektralwerte des Mittelwert-Spektrums für den Block Abweichungen zu berechnen, die für die Spektralwerte des Mittelwert-Spektrums für den Block unterschiedlich sind und kleiner als eine maximale Abweichung (Δₘₐₓ) sind,
um die Abweichungen und die Mittelwert-Spektralwerte zu addieren (75), um die Spektralwerte für den Block zu erhalten, und
um die Spektralwerte für den Block in eine zeitliche Darstellung umzusetzen (43, 76), die das Synthesesignal (44) darstellt.

2. Vorrichtung nach Anspruch 1, die für eine Blockverarbeitung ausgebildet ist, um das Untersuchungssignal in aufeinander folgende und überlappende oder nicht-überlappende Blöcke von zeitdiskreten Abtastwerten einzuteilen.

3. Vorrichtung nach Anspruch 1, bei der die Schwelle (c) abhängig von der Art der Berechnung des gleitenden Mittelwerts gewählt ist und näher bei Eins liegt, wenn in den gleitenden Mittelwert die Vergangenheit stärker eingeht und weiter weg von Eins liegt, wenn in den gleitenden Mittelwert die Vergangenheit vergleichsweise schwächer eingeht.

4. Vorrichtung nach einem der vorhergehenden Ansprüche, bei der der Synthesesignalgenerator (12) ausgebildet ist, um das Synthesesignal aus Signalabschnitten des Untersuchungssignals vor oder nach dem Transientenzeitraum, aus dem Untersuchungssignal im Transientenzeitraum nach Glättung des zeitlichen Verlaufs desselben oder aus einer Kombination der Signalabschnitte des Untersuchungssignals und dem Untersuchungssignals nach einer Glättung zu berechnen.

5. Vorrichtung nach einem der vorhergehenden Ansprüche, bei der der Synthesesignalgenerator (12) ausgebildet ist, um das Synthesesignal so zu erzeugen, dass die vorbestimmte Schwelle kleiner oder gleich einem Faktor 2 ist.

6. Vorrichtung nach einem der vorhergehenden Ansprüche, bei der die vorbestimmte Schwelle eine bandselektive voreingestellte Schwelle oder eine einzige Schwelle für das gesamte Spektrum ist.

7. Vorrichtung nach einem der vorhergehenden Ansprüche, die ferner folgende Merkmale aufweist:
eine Extraktionseinrichtung zum Verarbeiten eines linken Kanal-Signals und eines rechten Kanal-Signals, um das Untersuchungssignal zu extrahieren.

8. Vorrichtung nach einem der vorhergehenden Ansprüche, die ferner folgendes Merkmal aufweist:
einen 2-zu-3-Mischer (82) zum Erzeugen eines linken Kanals, eines rechten Kanals und eines Mitte-Kanals aus einem übertragenen Stereo-Signal; und
bei der der Synthesesignalgenerator (12) ausgebildet ist, um das das Umgebungssignal für einen hinteren linken Kanal (Ls) und das Umgebungssignal für einen hinteren rechten Kanal (Rs) zu liefern, wobei der hintere linke Kanal und der hintere rechte Kanal die Kanäle sind, für die kein geeignetes Lautsprechersignal vorhanden ist, oder
bei der der Synthesesignalgenerator (12) ausgebildet ist um das Untersuchungssignal zu skalieren, so dass für den hinteren linken Kanal und den hinteren rechten Kanal unterschiedlich skalierte Versionen des Umgebungssignals erhalten werden, oder
bei der der Synthesesignalgenerator (12) ausgebildet ist, um für den hinteren linken Kanal ein erstes Umgebungssignal zu berechnen und um für den hinteren rechten Kanal ein zweites Umgebungssignal zu berechnen, das sich von dem ersten Umgebungssignal unterscheidet.

9. Verfahren zum Erzeugen eines Umgebungssignals, das zur Ausstrahlung über Lautsprecher (Ls, Rs) geeignet ist, für die kein geeignetes Lautsprechersignal vorhanden ist, mit folgenden Schritten:
Detektieren (11) einer Transiente (22) in einem Block eines Untersuchungssignal, um einen Transientenzeitraum (20) zu erhalten, der den Block des Untersuchungssignals aufweist;
Erzeugen (12) eines Synthesesignals für den Transientenzeitraum (20), wobei der Synthesesignalgenerator (12) ausgebildet ist, um ein Synthesesignal zu erzeugen, das einen flacheren zeitlichen Verlauf als das Untersuchungssignal in dem Transientenzeitraum (20) aufweist, und dessen Intensität von einer Intensität eines dem Transientenzeitraum (20) vorangehenden oder dem Transientenzeitraum (20) nachfolgenden Abschnitts des Untersuchungssignals um weniger als eine vorbestimmte Schwelle abweicht; und
Substituieren (14) des Untersuchungssignals im Transientenzeitraum (20) durch das Synthesesignal, um das Umgebungssignal zu erhalten,
wobei im Schritt des Detektierens (11)) ein gewichteter Hochfrequenz-Gehalts für den Block des Untersuchungssignals berechnet wird (71), wobei der gewichtete Hochfrequenz-Gehalt eine gewichtete Summe von Absolutwerten aller Frequenzlinien in dem Block mit zunehmenden Gewichtungsfaktoren von niedrigeren zu höheren Frequenzen ist;
wobei im Schritt des Detektierens (11) der gewichtete Hochfrequenz-Gehalt des Blocks mit einem gleitenden Mittelwert (72) über gewichtete Hochfrequenz-Gehalte von einer Mehrzahl von dem Block vorausgehenden oder nachfolgenden Blöcken ohne Transiente verglichen wird (73),
wobei im Schritt des Detektierens (11) eine Transiente für den Block detektiert wird, wenn der gewichtete Hochfrequenz-Gehalt des Blocks den gleitenden Mittelwert um mehr als eine Schwelle (c) überschreitet,
wobei im Schritt des Erzeugens (12) bei dem Erzeugen des Synthesesignals für jeden Spektralwert eines Kurzzeitspektrums einer Mehrzahl von Blöcken, welche den dem Transientenzeitraum vorangehenden oder dem Transientenzeitraum nachfolgenden Abschnitt des Untersuchungssignals bilden, ein Mittelwert unter Verwendung entsprechender Spektralwerte der Mehrzahl von Blöcken berechnet wird (74), um ein Mittelwert-Spektrum für den Block zu erhalten,
wobei im Schritt des Erzeugens (12) für Spektralwerte des Mittelwert-Spektrums für den Block Abweichungen berechnet werden, die für die Spektralwerte des Mittelwert-Spektrums für den Block unterschiedlich sind und kleiner als eine maximale Abweichung (Δₘₐₓ) sind,
wobei im Schritt des Erzeugens (12) die Abweichungen und die Mittelwert-Spektralwerte addiert werden (75), um die Spektralwerte für den Block zu erhalten, und
wobei im Schritt des Erzeugens (12) die Spektralwerte für den Block in eine zeitliche Darstellung umgesetzt werden (43, 76), die das Synthesesignal (44) darstellt.

10. Computerprogramm zum Ausführen eines Verfahrens gemäß Patentanspruch 9, wenn das Verfahren auf einem Computer läuft.

## Claims

1. A device for generating an ambience signal suitable for being emitted via loudspeakers (Ls, Rs) for which there is no suitable loudspeaker signal, comprising:
a transient detector (11) for detecting a transient (22) in a block of an examination signal to obtain a transient period (20) comprising the block of the examination signal;
a synthesis signal generator (12) for generating a synthesis signal for the transient period (20), the synthesis signal generator (12) being implemented to generate a synthesis signal which comprises flatter a temporal course than the examination signal in the transient period (20) and the intensity of which deviates from an intensity of a portion of the examination signal preceding the transient period (20) or subsequent to the transient period (20) by less than a predetermined threshold; and
a signal substituter (14) for substituting the examination signal in the transient period by the synthesis signal to obtain the ambience signal,
wherein the transient detector (11) is implemented to calculate weighted high-frequency contents for the block of the examination signal (71), wherein the weighted high-frequency contents are a weighted sum of absolute values of all frequency lines in the block with increasing weighting factors from lower to higher frequencies;
wherein the transient detector (11) is implemented to compare (73) the weighted high-frequency contents of the block to a floating average value (72) over weighted high-frequency contents of a plurality of preceding or subsequent blocks of the block without any transients,
wherein the transient detector (11) is implemented to detect a transient for the block when the weighted high-frequency contents of the block exceed the floating average value by more than a threshold (c),
wherein the synthesis signal generator is implemented to calculate (74), when generating the synthesis signal for every spectral value of a short-term spectrum of a plurality of blocks, which form the portion of the examination signal preceding the transient period (20) or subsequent to the transient period (20), an average value using corresponding spectral values of the plurality of blocks to obtain an average value spectrum for the block,
to calculate, for spectral values of the average value spectrum for the block, deviations differing for the spectral values of the average value spectrum for the block and being smaller than a maximum deviation (Δₘₐₓ), and
to add (75) the deviations and the average value spectral values to obtain the spectral values for the block, and
to convert (43, 76) the spectral values for the block into a temporal representation that represents the synthesis signal (44).

2. The device according to claim 1, which is implemented for block processing in order to divide the examination signal into successive and overlapping or nonoverlapping blocks of time-discrete sample values.

3. The device according to claim 1, wherein the threshold (c) is selected depending on the type of calculation of the floating average value and is closer to one when the history has stronger an influence on the floating average value, and is further from one when the history has a comparatively smaller influence on the floating average value.

4. The device according to one of the preceding claims,
wherein the synthesis signal generator (12) is implemented to calculate the synthesis signal from signal portions of the examination signals before or after the transient period, from the examination signal in the transient period after smoothing the temporal course thereof or from a combination of the signal portions of the examination signal and the examination signal after smoothing.

5. The device according to one of the preceding claims,
wherein the synthesis signal generator (12) is implemented to generate the synthesis signal such that the predetermined threshold is smaller than or equal to a factor of 2.

6. The device according to one of the preceding claims,
wherein the predetermined threshold is a band-selective preset threshold or a single threshold for the entire spectrum.

7. The device according to one of the preceding claims, further comprising:
extracting means for processing a left channel signal and a right channel signal to extract the examination signal.

8. The device according to one of the preceding claims, further comprising:
a two-to-three mixer (82) for generating a left channel, a right channel and a center channel from a stereo signal transmitted; and
wherein the synthesis signal generator (12) is implemented to provide the ambience signal for a back left channel (Ls) and the ambience signal for a back right channel (Rs), wherein the back left channel and the back right channel are the channels for which there is no suitable loudspeaker signal, or
wherein the synthesis signal generator (12) is implemented to scale the examination signal so that differently scaled versions of the ambience signal are obtained for the back left channel and the back right channel, or
wherein the synthesis signal generator (12) is implemented to calculate a first ambience signal for the back left channel and to calculate a second ambience signal differing from the first ambience signal for the back right channel.

9. A method for generating an ambience signal suitable for being emitted via loudspeakers (Ls, Rs) for which there is no suitable loudspeaker signal, comprising the steps of:
detecting (11) a transient (22) in a block of an examination signal to obtain a transient period (20) comprising the block of the examination signal;
generating (12) a synthesis signal for the transient period (20), the synthesis signal generator (12) being implemented to generate a synthesis signal which comprises flatter a temporal course than the examination signal in the transient period (20) and the intensity of which deviates from an intensity of a portion of the examination signal preceding the transient period (20) or subsequent to the transient period (20) by less than a predetermined threshold; and
substituting (14) the examination signal in the transient period (20) by the synthesis signal to obtain the ambience signal,
wherein in the step of detecting (11) weighted high-frequency contents for the block of the examination signal are calculated (71), wherein the weighted high-frequency contents are a weighted sum of absolute values of all frequency lines in the block with increasing weighting factors from lower to higher frequencies;
wherein in the step of detecting (11) the weighted high-frequency contents of the block are compared (73) to a floating average value (72) over weighted high-frequency contents of a plurality of preceding or subsequent blocks of the block without any transients,
wherein in the step of detecting (11) a transient is detected for the block when the weighted high-frequency contents of the block exceed the floating average value by more than a threshold (c),
wherein in the step of generating (12) when generating the synthesis signal for every spectral value of a short-term spectrum of a plurality of blocks, which form the portion of the examination signal preceding the transient period (20) or subsequent to the transient period (20), an average value is calculated (74) using corresponding spectral values of the plurality of blocks to obtain an average value spectrum for the block,
wherein in the step of generating (12) for spectral values of the average value spectrum for the block, deviations differing for spectral values of the average value spectrum for the block and being smaller than a maximum deviation (Δₘₐₓ) are calculated, and
wherein in the step of generating (12) the deviations and the average values spectral values are added (75) to obtain the spectral values for the block, and
wherein in the step of generating (12) the spectral values for the block are converted (43, 76) into a temporal representation that represents the synthesis signal.

10. A computer program for performing a method according to claim 9, when the method runs on a computer.

## Revendications

1. Dispositif pour générer un signal d'environnement qui convient pour la diffusion par l'intermédiaire de haut-parleurs (Ls, Rs) pour lesquels aucun signal de haut-parleur approprié n'est présent, aux caractéristiques suivantes:
un détecteur de transitoire (11) destiné à détecter un transitoire (22) dans un bloc d'un signal de test, pour obtenir une période transitoire (20) qui présente le bloc du signal de test;
un générateur de signal de synthèse (12) destiné à générer un signal de synthèse pour le période transitoire (20), le générateur de signal de synthèse (12) étant conçu pour générer un signal de synthèse qui présente une évolution temporelle plus plane que le signal de test dans la période transitoire (20), et dont l'intensité s'écarte d'une intensité d'un segment du signal de test précédant la période transitoire (20) ou suivant la période transitoire (20) de moins d'un seuil prédéterminé; et
un substituteur de signal (14) destiné à substituer le signal de test dans la période transitoire par le signal de synthèse, pour obtenir le signal d'environnement,
le détecteur de transitoire (11) étant conçu pour calculer une teneur en hautes fréquences pondérée pour le bloc du signal de test (71), la teneur en hautes fréquences pondérée étant une somme pondérée de valeurs absolues de toutes les lignes de fréquence dans le bloc avec des facteurs de pondération croissant de basses à hautes fréquences;
dans lequel le détecteur de transitoire (11) est conçu pour comparer la teneur en hautes fréquences pondérée du bloc avec une valeur moyenne mobile (72) des teneurs en hautes fréquences pondérées d'une pluralité de blocs sans transitoire précédant ou suivant le bloc (73),
dans lequel le détecteur de transitoire (11) est conçu pour détecter un transitoire pour le bloc lorsque la teneur en hautes fréquences pondérée du bloc excède la valeur moyenne mobile de plus d'un seuil (c),
dans lequel le générateur de signal de synthèse est conçu pour calculer, lors de la génération du signal de synthèse, pour chaque valeur spectrale d'un spectre de courte durée d'une pluralité de blocs qui constituent le segment du signal de test précédant la période transitoire ou suivant la période transitoire, une valeur moyenne à l'aide de valeurs spectrales correspondantes de la pluralité de blocs (74), pour obtenir un spectre de valeur moyenne pour le bloc,
pour calculer, pour les valeurs spectrales du spectre de valeur moyenne pour le bloc, des écarts qui sont différents pour les valeurs spectrales du spectre de valeur moyenne et inférieurs à un écart maximum (Δₘₐₓ),
pour additionner les écarts et les valeurs spectrales de valeur moyenne (75), pour obtenir les valeurs spectrales pour le bloc, et
pour convertir les valeurs spectrales pour le bloc en une représentation temporelle (43, 76) qui représente le signal de synthèse (44).

2. Dispositif selon la revendication 1, qui est conçu pour un traitement de bloc, pour diviser le signal de test en blocs successifs et venant en recouvrement ou ne venant pas en recouvrement de valeurs de balayage discrètes dans le temps.

3. Dispositif selon la revendication 1, dans lequel le seuil (c) est choisi en fonction du type de calcul de la valeur moyenne mobile et est plus proche de un lorsque le passé est plus fort dans la valeur moyenne mobile, et est plus éloignée de un lorsque le passé est relativement plus faible dans la valeur moyenne mobile.

4. Dispositif selon l'une des revendications précédentes,
dans lequel le générateur de signal de synthèse (12) est conçu pour calculer le signal de synthèse à partir de segments du signal de test avant ou après la période transitoire, à partir du signal de test pendant la période transitoire après lissage de l'évolution temporelle de cette dernière ou à partir d'une combinaison des segments du signal de test et du signal de test après lissage.

5. Dispositif selon l'une des revendications précédentes,
dans lequel le générateur de signal de synthèse (12) est conçu pour générer le signal de synthèse de sorte que le seuil prédéterminé soit inférieur ou égal à un facteur de 2.

6. Dispositif selon l'une des revendications précédentes,
dans lequel le seuil prédéterminé est un seuil préréglé de manière sélective par bande ou un seuil unique pour l'ensemble du spectre.

7. Dispositif selon l'une des revendications précédentes, qui présente par ailleurs les caractéristiques suivantes:
un moyen d'extraction destiné à traiter un signal de canal gauche et un signal de canal droit, pour extraire le signal de test.

8. Dispositif selon l'une des revendications précédentes, qui présente par ailleurs la caractéristique suivante:
un mélangeur de 2 à 3 (82) destiné à générer un canal gauche, un canal droit et un canal central à partir d'un signal stéréo transmis; et
dans lequel le générateur de signal de synthèse (12) est conçu pour fournir le signal d'environnement pour un canal arrière gauche (Ls) et le signal d'environnement pour un canal arrière droit (Rs), le canal arrière gauche et le canal arrière droit étant les canaux pour lesquels aucun signal de haut-parleur approprié n'est présent, ou
dans lequel le générateur de signal de synthèse (12) est conçu pour mettre à échelle le signal de test de sorte que soient obtenues pour le canal arrière gauche et le canal arrière droit des versions mises à échelle différentes du signal d'environnement, ou
dans lequel le générateur de signal de synthèse (12) est conçu pour calculer, pour le canal arrière gauche, un premier signal d'environnement et pour calculer, pour le canal arrière droit, un deuxième signal d'environnement qui est différent du premier signal d'environnement.

9. Procédé pour générer un signal d'environnement qui convient pour la diffusion par l'intermédiaire de haut-parleurs (Ls, Rs) pour lesquels aucun signal de haut-parleur approprié n'est présent, aux étapes suivantes consistant à:
détecter (11) un transitoire (22) dans un bloc d'un signal de test, pour obtenir une période transitoire (20) qui présente le bloc du signal de test;
générer (12) un signal de synthèse pour le période transitoire (20), le générateur de signal de synthèse (12) étant conçu pour générer un signal de synthèse qui présente une évolution temporelle plus plane que le signal de test dans la période transitoire (20), et dont l'intensité s'écarte d'une intensité d'un segment du signal de test précédant la période transitoire (20) ou suivant la période transitoire (20) de moins d'un seuil prédéterminé; et
substituer (14) le signal de test dans la période transitoire (20) par le signal de synthèse, pour obtenir le signal d'environnement,
dans lequel à l'étape consistant à détecter (11) est calculés une teneur en hautes fréquences pondérée pour le bloc du signal de test (71), la teneur en hautes fréquences pondérée étant une somme pondérée de valeurs absolues de toutes les lignes de fréquence dans le bloc avec des facteurs de pondération croissant de basses à hautes fréquences;
dans lequel à l'étape consistant à détecter (11) est comparée la teneur en hautes fréquences pondérée du bloc avec une valeur moyenne mobile (72) des teneurs en hautes fréquences pondérées d'une pluralité de blocs sans transitoire précédant ou suivant le bloc (73),
dans lequel à l'étape consistant à détecter (11) est détecté un transitoire pour le bloc lorsque la teneur en hautes fréquences pondérée du bloc excède la valeur moyenne mobile de plus d'un seuil (c),
dans lequel à l'étape consistant à générer (12) est calculée, lors de la génération du signal de synthèse, pour chaque valeur spectrale d'un spectre de courte durée d'une pluralité de blocs qui constituent le segment du signal de test précédant la période transitoire ou suivant la période transitoire, une valeur moyenne à l'aide de valeurs spectrales correspondantes de la pluralité de blocs (74), pour obtenir un spectre de valeur moyenne pour le bloc,
dans lequel à l'étape consistant à générer (12) sont calculés, pour les valeurs spectrales du spectre de valeur moyenne pour le bloc, des écarts qui sont différents pour les valeurs spectrales du spectre de valeur moyenne et inférieurs à un écart maximum (Δmax),
dans lequel à l'étape consistant à générer (12) sont additionnés les écarts et les valeurs spectrales de valeur moyenne (75), pour obtenir les valeurs spectrales pour le bloc, et
dans lequel, à l'étape consistant à générer (12), les valeurs spectrales pour le bloc sont converties en une représentation temporelle (43, 76) qui représente le signal de synthèse (44).

10. Programme d'ordinateur pour réaliser un procédé selon la revendication 9 lorsque le procédé est exécuté sur un ordinateur.
